# EUROPÄISCHE PATENTSCHRIFT

(11) **EP 3 009 039 B1**
(45) Veröffentlichungstag und Bekanntmachung des Hinweises auf die Patenterteilung: **24.06.2020**
(21) Anmeldenummer: 15186365.1
(22) Anmeldetag: 23.09.2015
(51) Int. Cl.: A47B 88/956, A47B 95/00, A47B 88/95

(54) **VORRICHTUNG ZUR BEFESTIGUNG EINES FRONTBAUTEILS AN EINEM ANBRINGABSCHNITT EINES MÖBELTEILS, MÖBELTEIL UND MÖBEL**
DEVICE FOR FIXING A FRONT COMPONENT TO AN ATTACHMENT SECTION OF A PIECE OF FURNITURE, PIECE OF FURNITURE AND FURNITURE
DISPOSITIF DE FIXATION D'UN COMPOSANT AVANT SUR UNE SECTION DE MONTAGE D'UN ÉLÉMENT DE MEUBLE, ÉLÉMENT DE MEUBLE ET MEUBLE

(30) Priorität: 16.10.2014 DE 202014104928 U
(43) Veröffentlichungstag der Anmeldung: 20.04.2016
(73) Patentinhaber: Grass GmbH, 6973 Höchst (AT)
(72) Erfinder: Grabher, Günter, 6972 Fußach (AT)
(74) Vertreter: Otten, Roth, Dobler & Partner mbB Patentanwälte

(56) Entgegenhaltungen:
- EP-A1- 0 267 477
- EP-A2- 0 261 083
- DE-U1- 8 601 782
- DE-U1- 20 017 059
- US-A- 4 589 710

## Beschreibung

### Stand der Technik

Wandbauteile einer Schublade wie Schubladen-Seitenwände bzw. Schubladen-Zargen, insbesondere Hohlkammerzargen mit hohlen Abschnitten, sind z.B. aus der DE 200 17 056 U1 bekannt.

Ebenfalls sind Anbringvorrichtungen zur Befestigung eines Frontbauteils an weiteren Teilen der Schublade bzw. an Wandbauteilen bzw. an Schubladen-Seitenwänden mit einem Anbringabschnitt bekannt.

Hohlkammerzargen sind insbesondere aus einem Metall- und/oder Kunststoffmaterial und weisen den Vorteil auf, dass in den hohlen Abschnitten ein Schubladenführungssystem bzw. eine Führungseinheit mit zwei oder drei zueinander teleskopierbaren Schienen untergebracht werden kann, wodurch sich zum Beispiel Bauhöhe einsparen lässt gegenüber einer Seitenwand ohne Hohlkammer, an der die Führung seitlich bzw. unterhalb benachbart zu Seitenwand-Außenseiten zusätzlichen Bauraum benötigt.

### Aufgabe und Vorteile der Erfindung

Aufgabe der vorliegenden Erfindung ist es, eine Befestigungsvorrichtung bzw. ein relativ zu einem Möbelkorpus eines Möbel bewegbares Möbelteil und ein Möbel der eingangs erläuterten Art technisch und wirtschaftlich vorteilhaft bereitzustellen, insbesondere im Hinblick auf eine zuverlässig stabile und einfache Montage eines Frontbauteils an weiteren Teilen des Möbelteils.

Diese Aufgabe wird durch die unabhängigen Ansprüche gelöst.

Die abhängigen Ansprüche thematisieren vorteilhafte Varianten der Erfindung.

Die Erfindung geht aus von einer Vorrichtung zur Befestigung eines Frontbauteils an einem Anbringabschnitt eines bewegbaren Möbelteils, wie z. B. einer Schublade, wobei der Anbringabschnitt an einem Seitenteil des Möbelteils vorhanden ist, und wobei die Vorrichtung Montagemittel umfasst, welche miteinander verbindbare Montageteile aufweisen, mit einem an dem Frontbauteil anbringbaren Frontmontageteil und einem dazugehörigen Seitenmontageteil am Anbringabschnitt des bewegbaren Möbelteils, wobei mit den Montagemitteln das Frontbauteil an dem Anbringabschnitt einhängbar ist. Das Möbelteil ist an einem Möbelkorpus des Möbels über Führungsmittel bewegbar aufgenommen.

Der Kern der Erfindung liegt darin, dass das Frontmontageteil ein Hakenteil zur Anbringung am Frontbauteil umfasst, welches mit einem verstellbaren Zugelement derart in einen Eingriffzustand bringbar ist, dass im verbundenen Zustand des Frontmontageteils mit dem Seitenmontageteil durch eine Verstellung des Zugelements das Hakenteil und das Seitenmontageteil aufeinander zubewegbar sind oder voneinander wegbewegbar sind, unter Beibehaltung der Verbindung zwischen dem Frontmontageteil und dem Seitenmontageteil. Das Frontmontageteil wie auch das Seitenmontageteil kann ein- oder mehrteilig sein. Im verbundenen Zustand des Frontmontageteils mit dem Seitenmontageteil wirkt das Hakenteil mit dem Zugelement verbindend zusammen, jedoch in der Regel mit der erstmaligen Montage mit einem Spiel. Für eine feste bzw. exakt ausgerichtete Montage des Frontbauteils am Seitenmontageteil und damit an einem Wandabschnitt der Schublade ist das Zugelement verstellbar. Eine entsprechende Feineinstellung ist daher unter einer geringen Relativbewegung zwischen dem Frontbauteil und dem Seitenmontageteil möglich. Das Zugelement ist Teil der erfindungsgemäßen Befestigungsvorrichtung bzw. des Seitenmontageteils und passend auf das Hakenteil für ein Zusammenwirken mit diesem ausgebildet. Das Zugelement ist am Seitenmontageteil vorhanden, zugänglich für ein Einwirken bzw. das Verstellen des Zugelements von außen durch eine Person und zum Beispiel mit einem Werkzeug bedienbar. Das Zugelement ist vorteilhaft vor der Erstmontage in einer Grundstellung, die es erlaubt, das eingehängte Hakenteil an das Seitenmontageteil durch das Verstellen des Zugelements heranzuziehen.

Die Anordnung ist so ausgestaltet, dass eine Verstell- bzw. Bewegungsstrecke bei einem Verstellvorgang des Zugelements im Millimeterbereich liegt. Über sämtliche gemäß einer Verstellbewegung möglichen Positionen des Frontbauteils ist eine mechanisch stabile bzw. kraftübertragende Verbindung zwischen dem Frontbauteil und dem Seitenmontageteil und damit an dem Möbelteil einrichtbar. Mit dem Verstellen kann eine Stabilisierung des Frontbauteils am Möbelteil erreicht werden, was ggf. auch mit einer geringen Neigungsverstellung des Frontbauteils zur Vertikalen einhergehen kann. In allen möglichen Einstellungen ist eine hohe Verbindungsqualität gegeben.

Des Weiteren ist es vorteilhaft, dass in nahezu sämtlichen Einstellpositionen des Frontbauteils ein Aushängen des Frontbauteils an der Schublade möglich ist durch ein Anheben des Frontbauteils nach oben. Das Hakenteil kann demgemäß vorteilhaft vom Zugelement gelöst bzw. nach oben abgehoben werden. Weitere Verbindungsstellen zwischen dem Frontmontageteil und dem Seitenmontageteil sind dabei ebenfalls beim Abheben des Frontbauteils lösbar.

Das Hakenteil kann als zu einem weiteren Teil des Frontmontageteils separates Teil ausgestaltet sein. Das Hakenteil kann aber auch integraler Bestandteil eines einstückigen Frontmontageteils sein. Vorteilhaft ist das Hakenteil in vertikaler Richtung oberhalb von einem weiteren Teil des Frontmontageteils bzw. an einem oberen Endbereich des einteiligen Frontmontageteils ausgebildet. Einhängemechanismen an der erfindungsgemäßen Befestigungsvorrichtung sind vorteilhaft mit dem Zusammenwirken des Hakenteils und dem Zugelement als auch an weiteren Abschnitten des Frontmontageteils bereitgestellt. Am Frontmontageteil sind bevorzugt zusätzlich zum Hakenteil zwei vertikal beabstandete Einhängestellen mit z. B. zwei Hakenabschnitten vorhanden, die am Seitenmontageteil einhängbar sind.

Eine Innenseite des Frontbauteils ist insbesondere auf einer linken und identisch auf einer rechten Seite mit einer erfindungsgemäßen Befestigungsvorrichtung mit zum Beispiel jeweils genau drei Einhängestellen bzw. -mechanismen versehen. Die beiden Befestigungsvorrichtungen wirken z. B. bei einer Schublade mit jeweils einer Stirnseite einer rechten und einer linken Seitenzarge zusammen. Auf jeder Seitenzarge ist jeweils ein Seitenmontageteil vorderseitig insbesondere versenkt bzw. bündig zur Stirnseite der Seitenzarge vorhanden. Im eingehängten Zustand stoßen die Stirnseiten der beiden Seitenzargen und/oder die Vorderseite der Seitenmontageteile stumpf bzw. spaltfrei gegen die Innenseite des Frontbauteils. Der Anbringabschnitt am Seitenteil des Möbelteils kann beispielsweise im Bereich einer Stirnseite des Seitenteils bzw. der Seitenzarge vorhanden sein, z. B. als eine Trägerkonsole, die sich nach oben an einem oberseitigen horizontalen Steg des Seitenteils erstreckt.

Das Zugelement ist insbesondere am oberen Ende des Seitenmontageteils verstellbar aufgenommen. Die Anbringung des Hakenteils erfolgt insbesondere oberhalb eines unteren Teils des Frontmontageteils an der Innenseite des Frontbauteils.

Mit dem Verstellen des mit dem Hakenteil verbundenen Zugelements, wobei das Hakenteil am Frontbauteil innenseitig fest fixiert ist, wird das Frontbauteil relativ zum Seitenmontageteil und damit relativ zum Seitenteil des Möbelteils bewegt. Damit kann das Frontbauteil fest verbunden geringfügig winklig zur Senkrechten verstellt werden bzw. an eine Stirnseite beispielsweise einer Seitenwand einer Schublade herangezogen oder davon etwas wegbewegt werden. Das Frontbauteil ist dadurch um Bruchteile von bzw. um wenige Winkelgrade relativ zu einer horizontalen Achse verkippbar. Die Achse liegt insbesondere im Bereich einer vertikal unteren Einhängestelle des Frontbauteils am Frontmontagebauteil.

Vorteilhafterweise ist eine Exzenteranordnung zur Verstellung des Zugelements vorhanden. Die Verstellung des Zugelements erfolgt insbesondere in horizontaler Richtung und senkrecht zur Innenseite des Frontbauteils. Vorteilhaft ist bei der Exzenteranordnung die Verstellung über eine Drehbewegung des Zugelementes eingerichtet. Beispielsweise kann das Zugelement ein um eine Drehachse hin- und herdrehbares längliches Stiftelement mit einer Exzentrizität ausgebildet sein. Je nach Drehstellung des Stiftelements ergibt sich ein anderer Abstand mit dem Hakenteil zur Drehachse des Stiftelements, so dass das Hakenteil relativ zum Seitenmontageteil verstellt wird.

Alternativ zur Exzenteranordnung kann zur Zugelementverstellung zum Beispiel eine Schneckenanordnung bzw. -verbindung, eine Verbindung über Keilflächen oder eine Verbindung mit einer Schraube realisiert sein.

Darüber hinaus ist es von Vorteil, dass das Hakenteil einen Hakenabschnitt für ein oberseitiges Umgreifen des Zugelements aufweist. Dies ist für das Einhängen vorteilhaft. Der Hakenabschnitt weist demgemäß eine im montierten Zustand nach unten offene materialfreie Kontur auf, die z. B. gegenüberliegende Flanken für ein Umgreifen des Zugelements besitzt.

Weiter ist es vorteilhaft, dass sich das Zugelement in Längsrichtung quer zur Bewegungsrichtung der mit dem Zugelement ausführbaren Bewegung zwischen dem Hakenteil und dem Seitenmontageteil erstreckt. Dies ist besonders platzsparend.

Eine vorteilhafte Variante der Erfindung zeichnet sich dadurch aus, dass das Zugelement und das Hakenteil aufeinander derart abgestimmt sind, dass im Eingriffzustand das Hakenteil relativ zum Zugelement in einer vertikalen Richtung verschiebbar ist, um eine Höheneinstellung des Frontbauteils zuzulassen. Am Zugelement kann ein Führungsabschnitt des Hakenteils vertikal entlangbewegbar sein, zum Beispiel wenn der Hakenabschnitt eine U-förmige bzw. nutartige Aussparung aufweist, in der das Zugelement eingreift und zwischen gegenüberliegenden Flanken der Aussparung positioniert ist, die beidseitig benachbart zum Zugelement sind.

Von Vorteil ist es, dass am Hakenteil eine Führungsbahn für eine vertikale Führung relativ zum Zugelement ausgestaltet ist. Eine Höhenverstellung des Frontbauteils geschieht damit allein mit einer Bewegung des Hakenteils in vertikaler Richtung relativ zum Zugelement.

Vorteilhafterweise sind das Frontmontageteil und das Seitenmontageteil derart abgestimmt, dass bei einer Verstellbewegung mit dem Zugelement ein zwischen dem Frontmontageteil und dem Seitenmontageteil eingerichteter verbundener Zustand sich selbsttätig mitverstellt. Ein Lösen der Verbindung des Frontbauteils im Bereich des Hakenteils beim Verstellen des Zugelements wird somit vermieden.

Es ist überdies von Vorteil, dass eine Einhängeeinrichtung zur Ausbildung einer lösbaren Verbindung zwischen dem Frontmontageteil und einem Aufnahmeteil des Seitenmontageteils vorgesehen ist, mit einem am Frontmontageteil vorstehenden Hakenabschnitt und mit dem den Hakenabschnitt aufnehmenden Aufnahmeteil. Insbesondere ist die Einhängeeinrichtung zur Schnellmontage des Frontbauteils mit einem Frontmontageteil, zum Einhängen an dem Anbringabschnitt bzw. dem damit versehenen restlichen Teil des Möbelteils vorgesehen. Die schnelle Montage kann insbesondere mit wenigen Handgriffen erfolgen bzw. ohne Werkzeug. Mit dem Einhängen wird auch das Hakenteil mit dem Zugelement einhängend verbunden.

Darüber hinaus sind vorteilhafterweise zwei schräg ausgerichtete Hakenabschnitte am Frontmontageteil und zwei passend abgestimmte schräge Schlitze am Aufnahmeteil für eine Aufnahme der Hakenabschnitte vorhanden. Damit kann im am Frontbauteil angebrachten Zustand des Frontmontageteils durch das Eigengeweicht des Frontbauteils die Einhängeverbindung vorteilhaft selbsttätig einen festen Sitz am Seitenmontageteil, das am restlichen Möbelteil montiert ist, erreichen. Die Hakenabschnitte rutschen dabei gleitend nach unten in Richtung des Aufnahmeteils in die Schlitze hinein bis die Innenseite des Frontbauteils eine Anschlagstellung an Gegenabschnitten zum Beispiel einer Stirnseite der Schubladen-Seitenzarge bzw. des Aufnahmeteils erreicht.

Überdies ist vorteilhafterweise die Einhängeeinrichtung ausgestaltet, dass der Hakenabschnitt und das Aufnahmeteil im aufgenommenen Zustand des Hakenabschnitts im Aufnahmeteil relativ zueinander in einer vertikalen Richtung verschiebbar sind, um eine Höheneinstellung des Frontbauteils zuzulassen. Die Höheneinstellung des Frontbauteils erfolgt relativ zum Seitenteil des Möbelteils. Das Aufnahmeteil kann hierfür z. B. vertikal zu einem Gehäuse des Seitenmontageteils verschieblich sein.

Schließlich ist es von Vorteil, dass Einstellmittel zur Seiteneinstellung des Frontbauteils in einer horizontalen Richtung relativ zum Seitenteil des Möbelteils vorgesehen sind. Damit kann das Frontbauteil in seitlicher Richtung am Möbelteil bzw. in Richtung einer Möbelteil-Breite ausgerichtet werden.

Die Erfindung erstreckt sich außerdem auf ein Möbelteil mit einem Frontbauteil, das an einem Seitenteil des Möbelteils anbringbar ist, wobei eine Vorrichtung gemäß einer der oben genannten Ausbildungen vorhanden ist. Insbesondere ist damit eine Schublade mit einem Frontbauteil, das an zwei Seitenbauteilen anbringbar ist, vorteilhaft montierbar.

Die Erfindung betrifft außerdem ein Möbel mit einem Möbelteil, das relativ zu einem Möbelkorpus bewegbar ist, wobei eine Vorrichtung bzw. ein Möbelteil wie oben beschrieben vorgesehen ist.

### Figurenbeschreibung

Weitere Merkmale und Vorteile der Erfindung sind anhand eines schematisiert dargestellten erfindungsgemäßen Ausführungsbeispiels der Erfindung näher erläutert. Im Einzelnen zeigen:
- Figuren 1-3: einen Ausschnitt eines Frontbauteils eines Möbelteils mit einem Fronthaken und einem Frontanbindeteil einer erfindungsgemäßen Befestigungsvorrichtung in perspektivischer Ansicht von innen, in Seitenansicht und in Draufsicht,
- Figur 4: die Ansicht gemäß Figur 1 mit am Fronthaken und an dem Frontanbindeteil vorhandenem Seitenmontageteil, das an einem nicht dargestellten Seitenbauteil des Möbelteils anbringbar ist,
- Figur 5: die Anordnung gemäß Figur 4 in Seitenansicht,
- Figur 6: eine Draufsicht gemäß Figur 3 mit einem Zugelement am Fronthaken und einem Aufnehmer des Seitenmontageteils am Frontanbindeteil,
- Figuren 7, 8: den Fronthaken, das Frontanbindeteil und das Seitenmontageteil perspektivisch im zusammengesteckten Zustand mit bzw. ohne Befestigungsmittel zur Anbringung an dem Frontbauteil,
- Figur 9: die Anordnung gemäß Figur 8 ohne ein Gehäuse des Seitenmontageteils,
- Figuren 10, 11: zwei zueinander um 180° gedrehte Seitenansichten des Fronthakens mit dem Zugelement,
- Figur 12: den transparent dargestellten Fronthaken mit dem Zugelement in perspektivischer Ansicht,
- Figur 13: in transparenter Darstellung die Anordnung gemäß Figur 11 mit einem Ausschnitt des Gehäuses des Seitenmontageteils,
- Figur 14: die Anordnung gemäß Figur 12 nicht transparent unter Weglassung von Konturabschnitten an dem Zugelement und
- Figur 15: die Anordnung gemäß Figur 12 mit transparent dargestelltem Fronthaken.

In den Figuren ist eine erfindungsgemäße Befestigungsvorrichtung 1 für ein Frontbauteil 2 eines als Schublade ausgebildeten Möbelteils gezeigt. Die erfindungsgemäße Befestigungsvorrichtung 1 ist demgemäß als Schubladen-Befestigungsvorrichtung ausgebildet. Ein als Trägerteil 13 ausgebildetes Seitenmontageteil der Befestigungsvorrichtung 1 wird hierfür zum Beispiel an einer Trägerkonsole einer Schubladenzarge (nicht gezeigt) stirnseitig vorne an dieser befestigt. An einer Schublade sind zwei gleichartige Schubladen-Seitenzargen jeweils mit Trägerkonsole vorhanden sind und entsprechend zwei Befestigungsvorrichtungen 1.

In den Figuren 1 bis 6 ist lediglich eine von zwei Befestigungsvorrichtungen 1 innen in einem Randbereich an dem ausschnittsweise gezeigten Frontbauteil 2 der Schublade dargestellt, wobei eine entsprechende weitere Befestigungsvorrichtung auf die gleiche Weise am anderen Randbereich am Frontbauteil 2 vorhanden ist für die Verbindung mit einer weiteren Seitenzarge der Schublade.

Das Frontbauteil 2 ist ein Plattenelement mit einer flächigen Innenseite 2a, an welcher ein Fronthaken 3 und ein Frontanbindeteil 4 eines Frontmontageteils der Befestigungsvorrichtung 1 an vorher festgelegten Stellen befestigt sind für eine Verbindung mit dem Trägerteil 13 der dazugehörigen Seitenzarge.

Der Fronthakten 3 und das Frontanbindeteil 4 werden durch Verbindungsmittel wie Anbringschrauben 5 bzw. 6 an der Innenseite 2a des Frontbauteils 2 befestigt (s. Figur 7).

Im dargestellten erfindungsgemäßen Ausführungsbeispiel sind der Fronthaken 3 und das Frontanbindeteil 4 als voneinander separate bzw. getrennte Elemente des Frontmontageteils ausgebildet. Der Fronthaken 3 und die Frontanbindung 4 sind übereinander vertikal fluchtend an der Innenseite 2a in einem höheren bzw. mittleren Bereich und in einem unteren Bereich an der Innenseite 2a bezogen auf eine Höhenrichtung angeschraubt. In horizontaler Richtung betrachtet erfolgt die Anbringung der anderen Befestigungsvorrichtung 1 an der Innenseite 2a abgestimmt auf die beiden Seitenzargen bzw. deren Abstand, womit beide Seitenzargen gleichartig mit dem Frontbauteil 2 verbindbar sind. An der Innenseite 2a ist ein Umriss U einer Stirnseite der mit der Befestigungsvorrichtung 1 am Frontbauteil 2 verbundenen Seitenzarge in Figur 1 gestrichelt angedeutet.

Der Fronthaken 3 ist aus einem Stück Metallblech mit einem Basisabschnitt 7 und daran rechtwinklig abstehenden Hakenabschnitt 8 ausgestaltet. Im Basisabschnitt 7 sind zwei Durchgangsöffnungen zum Durchgreifen der Anbringschrauben 5 vorhanden.

Der Hakenabschnitt 8 ist mit einer U-förmigen Ausnehmung 9 versehen, welche nach unten offen und am offenen Endbereich mit gegenüberliegenden in Richtung eines Ausnehmungsgrunds zusammenlaufenden Einlaufschrägen 9a ausgestaltet ist.

Im angebrachten Zustand am Frontbauteil 2 steht der Hakenabschnitt 8 mit der Ausnehmung 9 senkrecht zur Innenseite 2a des Frontbauteils 2 ab und stellt mit der Ausnehmung 9 einen Versetzweg in vertikaler Richtung V (s. Figur 10) für einen Bolzen 20 eines Zugelements 16 des Trägerteils 13 der Befestigungsvorrichtung 1 bereit, nicht jedoch in horizontaler Richtung H senkrecht zur Fläche der Innenseite 2a.

Das Frontanbindeteil 4 ist ebenfalls aus einem Stück Metallblech mit Umbiegungen und Ausnehmungen gebildet und weist einen schmalen streifenförmigen Steg 10 mit zwei zum Steg 10 vorstehenden Nasenabschnitten 11, 12 auf. Die beiden Nasenabschnitte 11, 12 sind zumindest mit dem freien Ende schräg zu einer Vorderseite des Steges 10 nach unten mit einem Winkel von hier zum Beispiel ca. 45° abgewinkelt.

Der obere Nasenabschnitt 11, der als freigeschnittene Lasche aus dem Steg 10 nach vorne umgebogen ist, weist beginnend am Steg 10 einen etwa rechtwinklig zur Vorderseite des Stegs 10 abstehenden Abschnitt auf, an den ein schräg nach unten umgebogener Endabschnitt anschließt. Im vollständig verhakten Zustand des Frontanbindeteils 4 mit dem Trägerteil 13 bzw. einem Aufnehmer 18 stützt sich der obere Nasenabschnitt 11 an einen Schräge 14 am Aufnehmer 18 ab und der untere Nasenabschnitt 12 greift in einen zur Schräge 14 nach unten versetzten Schlitz 15 am Aufnehmer 18 passend ein, wie dies insbesondere aus den Figuren 5 und 7 bis 9 deutlich wird.

Das Trägerteil 13 mit dem Aufnehmer 18 wird mit einer Schubladenzarge bzw. einem Wandbauteil der Schublade fest verbunden. Das Trägerteil 13 ist insbesondere als längliches Blechprofil mit einem U-förmigen Gehäuse 13a ausgestaltet. Im oberen Bereich ist am Gehäuse 13a eine das Zugelement 16 umfassende Exzenteranordnung 17 für ein Zusammenwirken mit dem Fronthaken 3 vorhanden. Im unteren Bereich im Innenvolumen des Trägerteils 13 ist der Aufnehmer 18 für das Zusammenwirken mit dem Frontanbindeteil 4 bzw. zur Aufnahme der Nasenabschnitte 11 und 12 untergebracht. Der untere Nasenabschnitt 12 weist eine Öffnung auf, in welche im vollständig eingesteckten Zustand des Frontanbindeteils 4 (s. Figuren 4-8) ein federnder Vorsprung am Aufnehmer 18 einrastet, um eine Arretierung des Frontanbindeteils 4 am Aufnehmer 18 zu erreichen. Zum Abnehmen des Frontbauteils 2 kann die Arretierung manuell gelöst werden.

Der Aufnehmer 18 kann beispielsweise als separates Teil in dem U-förmigen Gehäuse 13a des Trägerteils 13 aufgenommen sein und beispielsweise in der Höhe und/oder seitlich dazu verstellbar sein, um gegebenenfalls eine Höhen- und/oder Seitenverstellung des Frontbauteils 2 relativ zu den Seitenbauteilen bzw. zu restlichen Abschnitten der Schublade einrichten zu können.

Die Exzenteranordnung 17 umfasst ein als das Zugelement 16 ausgestaltete Exzenterschraube 19 mit dem Bolzen 20, welcher drehbar in den jeweiligen Schenkeln des U-förmigen Gehäuses 13a des Trägerteils 13 gelagert ist. Der Fronthaken 3 ist so positioniert, dass sich dieser im eingehängten Zustand des Frontbauteils 2 nicht auf dem Bolzen 20 abstützt, sondern lediglich in Richtung H (s. Figur 10) festgelegt ist an der Exzenterschraube 19. An einem stirnseitigen Ende des Bolzens 20 ist an einem durchmessergrößeren Bolzenkopf eine Eingreifkontur 21 beispielsweise eine schlitzförmige Eingreifkontur 21 für einen Eingriff eines Kreuzschlitz-Schraubendrehers vorhanden, um die Exzenterschraube 19 im oder gegen den Uhrzeigersinn etwas zu verdrehen. Der Bolzen 20 ist exzentrisch zur Drehachse der Exzenterschraube 19 bzw. mit einer Exzentrizität versehen. Im eingehängten Zustand des Frontbauteils 2, unter Beibehaltung der Verbindungszustände der beiden Nasenabschnitte 11, 12 an der Schräge 14 und im Schlitz 15 und des Fronthakens 3 am Bolzen 20, kann durch Verdrehen der Exzenterschraube 19 in eine erste Drehrichtung der Bolzen 20 den Fronthaken 3 und damit das Frontbauteil 2 in Richtung P1 an das Trägerteil 13 und damit an die dazugehörige Seitenzarge der Schublade herangezogen werden. Damit wird das Frontbauteil 2 stabilisiert an der Schublade. Durch Verdrehen der Exzenterschraube 19 in die andere bzw. zweite Drehrichtung wird der Fronthaken 3 und damit das Frontbauteil 2 etwas entgegen der Richtung P1 bzw. in Richtung P2 (s. Figur 5) von der Seitenzarge wegversetzt.

Den eingehakten, von oben nicht abgestützten Zustand des Fronthakens 3 am Bolzen 20 der Exzenterschraube 19 zeigen insbesondere die Figuren 10 bis 15. In den Figuren 14 und 15 ist der Bolzen 20 allein gezeigt. Man erkennt den Abstand des Bolzens 20 zu einem Grund 9b der Ausnehmung 9.

Die exzentrische Anordnung des Bolzens 20 relativ zur Drehachse der Exzenterschraube 19 ist grafisch nicht näher dargestellt.

### Bezugszeichenliste:

- 1: Befestigungsvorrichtung
- 2: Frontbauteil
- 2a: Innenseite
- 3: Fronthaken
- 4: Frontanbindeteil
- 5: Anbringschraube
- 6: Anbringschraube
- 7: Basisabschnitt
- 8: Hakenabschnitt
- 9: Ausnehmung
- 9a: Einlaufschräge
- 9b: Grund
- 10: Steg
- 11: Nasenabschnitt
- 12: Nasenabschnitt
- 13: Trägerteil
- 13a: Gehäuse
- 14: Schräge
- 15: Schlitz
- 16: Zugelement
- 17: Exzenteranordnung
- 18: Aufnehmer
- 19: Exzenterschraube
- 20: Bolzen
- 21: Eingreifkontur

## Patentansprüche

1. Vorrichtung (1) zur Befestigung eines Frontbauteils (2) an einem Anbringabschnitt eines bewegbaren Möbelteils, wobei der Anbringabschnitt an einem Seitenteil des Möbelteils vorhanden ist, und wobei die Vorrichtung (1) ein verstellbares Zugelement (19) und Montagemittel umfasst, wobei die Montagemittel miteinander verbindbare Montageteile aufweisen, mit einem an dem Frontbauteil (2) anbringbaren Frontmontageteil und einem dazugehörigen Seitenmontageteil am Anbringabschnitt des bewegbaren Möbelteils, wobei mit den Montagemitteln das Frontbauteil (2) an dem Anbringabschnitt einhängbar ist, **dadurch gekennzeichnet, dass** das Frontmontageteil ein Hakenteil (3) zur Anbringung am Frontbauteil (2) umfasst, welches mit dem verstellbaren Zugelement (19) derart in einen Eingriffzustand bringbar ist, dass im verbundenen Zustand des Frontmontageteils mit dem Seitenmontageteil durch eine Verstellung des Zugelements (19) das Hakenteil (3) und das Seitenmontageteil sowohl aufeinander zubewegbar sind als auch voneinander wegbewegbar sind, unter Beibehaltung der Verbindung zwischen dem Frontmontageteil und dem Seitenmontageteil, wobei sich das Zugelement (19) in Längsrichtung quer zur Bewegungsrichtung der mit dem Zugelement (19) ausführbaren Bewegung zwischen dem Hakenteil (3) und dem Seitenmontageteil erstreckt, wobei das Hakenteil (3) einen Hakenabschnitt für ein oberseitiges Umgreifen des Zugelements (19) aufweist, wobei der Hakenabschnitt eine U-förmige Aussparung aufweist, in welche das Zugelement (19) eingreift und zwischen gegenüberliegenden Flanken der Aussparung positioniert ist, die beidseitig benachbart zum Zugelement (19) sind, wobei das Zugelement (19) als ein um eine Drehachse hin- und herbewegbares längliches Stiftelement mit einer Exzentrizität ausgebildet ist.

2. Vorrichtung nach Anspruch 1, **dadurch gekennzeichnet, dass** eine Exzenteranordnung zur Verstellung des Zugelements (19) vorhanden ist.

3. Vorrichtung nach einem der vorhergehenden Ansprüche, **dadurch gekennzeichnet, dass** das Zugelement (19) und das Hakenteil (3) aufeinander derart abgestimmt sind, dass im Eingriffzustand das Hakenteil (3) relativ zum Zugelement (19) in einer vertikalen Richtung verschiebbar ist, um eine Höheneinstellung des Frontbauteils (2) zuzulassen.

4. Vorrichtung nach einem der vorhergehenden Ansprüche, **dadurch gekennzeichnet, dass** am Hakenteil (3) eine Führungsbahn (9) für eine vertikale Führung relativ zum Zugelement (19) ausgestaltet ist.

5. Vorrichtung nach einem der vorhergehenden Ansprüche, **dadurch gekennzeichnet, dass** das Frontmontageteil und das Seitenmontageteil derart abgestimmt sind, dass bei einer Verstellbewegung mit dem Zugelement (19) ein zwischen dem Frontmontageteil und dem Seitenmontageteil eingerichteter verbundener Zustand sich selbsttätig mitverstellt.

6. Vorrichtung nach einem der vorhergehenden Ansprüche, **dadurch gekennzeichnet, dass** eine Einhängeeinrichtung zur Ausbildung einer lösbaren Verbindung zwischen dem Frontmontageteil und einem Aufnahmeteil (18) des Seitenmontageteils vorgesehen ist, mit einem am Frontmontageteil vorstehenden Hakenabschnitt (11, 12) und mit dem den Hakenabschnitt (11, 12) aufnehmenden Aufnahmeteil (18) .

7. Vorrichtung nach einem der vorhergehenden Ansprüche, **dadurch gekennzeichnet, dass** zwei schräg ausgerichtete Hakenabschnitte (11, 12) am Frontmontageteil und zwei passend abgestimmte schräge Schlitze (14, 15) am Aufnahmeteil (18) für eine Aufnahme der Hakenabschnitte (11, 12) vorhanden sind.

8. Vorrichtung nach einem der vorhergehenden Ansprüche, **dadurch gekennzeichnet, dass** die Einhängeeinrichtung ausgestaltet ist, dass der Hakenabschnitt (11, 12) und das Aufnahmeteil (18) im aufgenommenem Zustand des Hakenabschnitts (11, 12) im Aufnahmeteil (18) relativ zueinander in einer vertikalen Richtung verschiebbar sind, um eine Höheneinstellung des Frontbauteils (2) zuzulassen.

9. Vorrichtung nach einem der vorhergehenden Ansprüche, **dadurch gekennzeichnet, dass** Einstellmittel zur Seiteneinstellung des Frontbauteils (2) in einer horizontalen Richtung relativ zum Seitenteil des Möbelteils vorgesehen sind.

10. Möbelteil mit einem Frontbauteil (2), das an einem Seitenteil des Möbelteils anbringbar ist, mit einer Vorrichtung (1) nach einem der vorhergehenden Ansprüche.

11. Möbel mit einem Möbelteil, das relativ zu einem Möbelkorpus bewegbar ist, wobei ein Möbelteil nach dem vorhergehenden Anspruch vorgesehen ist.

## Claims

1. Device (1) for securing a front component (2) to an attachment section of a movable furniture part, wherein the attachment section is provided on a side part of the furniture part, and wherein the device (1) comprises an adjustable traction element (19) and mounting elements, wherein the mounting elements have connectable mounting parts, with a front mounting part attachable to the front component (2) and an associated side mounting part on the attachment section of the movable furniture part, wherein by means of the mounting elements the front component (2) can be hung onto the attachment section, **characterised in that** the front mounting part comprises a hook part (3) for attachment to the front component (2) which can be moved by the adjustable traction element (19) into an engaged state such that in the connected state of the front mounting part with the side mounting part by adjusting the traction element (19) the hook part (3) and the side mounting part can be moved towards one another or away from one another, by maintaining the connection between the front mounting part and the side mounting part, wherein the traction element (19) extends in longitudinal direction perpendicular to the direction of movement of the movement performed by the traction element (19) between the hook part (3) and the side mounting part, wherein the hook part (3) has a hook section for gripping around the traction element (19) at the top, wherein the hook section has a U-shaped recess into which the traction element (19) engages and is positioned between opposite flanks of the recess, which are adjacent to the traction element (19) on both sides, wherein the traction element (19) is designed as an elongated pin element with eccentricity which can be moved back and forth about an axis of rotation.

2. Device according to claim 1, **characterised in that** an eccentric arrangement is provided for adjusting the traction element (19).

3. Device according to any of the preceding claims, **characterised in that** the traction element (19) and the hook part (3) are coordinated with one another such that in the engaged state the hook part (3) is displaceable relative to the traction element (19) in a vertical direction in order to allow a height adjustment of the front component (2).

4. Device according to any of the preceding claims, **characterised in that** on the hook part (3) a guide track (9) is formed for guiding vertically relative to the traction element (19).

5. Device according to any of the preceding claims, **characterised in that** the front mounting part and the side mounting part are coordinated such that during an adjustment movement with the traction element (19) a connected state formed between the front mounting part and the side mounting part is adjusted automatically.

6. Device according to any of the preceding claims, **characterised in that** a suspension device is provided for forming a detachable connection between the front mounting part and a receiving part (18) of the side mounting part, with a hook section (11, 12) protruding on the front mounting part and with the receiving part (18) mounting the hook section (11, 12).

7. Device according to any of the preceding claims, **characterised in that** two obliquely aligned hook sections (11, 12) are provided on the front mounting part and two suitable coordinated oblique slits (14, 15) are provided on the receiving part (18) for receiving the hook sections (11, 12).

8. Device according to any of the preceding claims, **characterised in that** the suspension device is configured such that the hook section (11, 12) and the receiving part (18) in the mounted state of the hook section (11, 12) in the receiving part (18) are displaceable relative to one another in vertical direction to enable a height adjustment of the front component (2).

9. Device according to any of the preceding claims, **characterised in that** adjusting means are provided for the lateral adjustment of the front component (2) in a horizontal direction relative to the side part of the furniture part.

10. Furniture part with a front component (2), which can be attached to a side part of the furniture part with a device (1) according to any of the preceding claims.

11. Piece of furniture with a furniture part which can be moved relative to a furniture body, wherein a furniture part is provided according to the preceding claim.

## Revendications

1. Dispositif (1) pour fixer un élément de façade (2) sur une section de fixation d'une partie de meuble mobile, la section de fixation étant prévue sur une partie latérale de la partie de meuble, et le dispositif (1) comprenant un élément de traction (19) réglable et des moyens de montage, les moyens de montage comprenant des pièces de montage qui peuvent être reliées entre elles, avec une pièce de montage de façade pouvant être fixée sur l'élément de façade (2) et une pièce de montage latérale correspondante sur la section de fixation de la partie de meuble mobile, l'élément de façade (2) pouvant être suspendu sur la section de fixation à l'aide des moyens de fixation, **caractérisé en ce que** la pièce de montage de façade comprend une partie de crochet (3) à fixer sur l'élément de façade (2) et qui peut être amenée dans un état de prise avec l'élément de traction (19) réglable de telle sorte que, à l'état relié de la pièce de de montage de façade avec la pièce de montage latérale, la partie de crochet (3) et la pièce de montage latérale peuvent être aussi bien rapprochées qu'écartées l'une de l'autre par un réglage de l'élément de traction (19), tout en maintenant la liaison entre la pièce de montage de façade et la pièce de montage latérale, l'élément de traction (19) s'étendant entre la partie de crochet (3) et la partie de montage latérale, en direction longitudinale transversalement à la direction de déplacement du mouvement pouvant être exécuté avec l'élément de traction (19), la partie de crochet (3) étant munie d'une portion de crochet pour saisir en l'entourant par le haut l'élément de traction (19), la portion de crochet étant munie d'un évidement en forme de U dans lequel l'élément de traction (19) s'engage et est positionné entre les flancs opposés de l'évidement qui sont adjacents de part et d'autre à l'élément de traction (19), l'élément de traction (19) étant conçu comme un élément de broche allongé avec une excentricité et qui peut être déplacé en avant et en arrière autour d'un axe de rotation.

2. Dispositif selon la revendication 1, **caractérisé en ce qu'**un dispositif excentrique est prévu pour régler l'élément de traction (19).

3. Dispositif selon l'une des revendications précédentes, **caractérisé en ce que** l'élément de traction (19) et la partie de crochet (3) sont adaptés l'un à l'autre de telle sorte que, à l'état engagé, la partie de crochet (3) est déplaçable par rapport à l'élément de traction (19) dans une direction verticale pour permettre un réglage en hauteur de l'élément de façade (2).

4. Dispositif selon l'une des revendications précédentes, **caractérisé en ce qu'**une glissière de guidage (9) est formée sur la partie crochet (3) pour un guidage vertical par rapport à l'élément de traction (19).

5. Dispositif selon l'une des revendications précédentes, **caractérisé en ce que** la pièce de montage de façade et la pièce de montage latérale sont adaptées l'une à l'autre de telle sorte que, lors d'un mouvement de réglage avec l'élément de traction (19), un état de liaison établi entre la pièce de montage de façade et la pièce de montage latérale est également automatiquement réglé.

6. Dispositif selon l'une des revendications précédentes, **caractérisé en ce qu'**un dispositif de suspension est prévu pour réaliser une liaison détachable entre la pièce de montage de façade et une partie de réception (18) de la pièce de montage latérale, avec une portion de crochet (11, 12) saillant sur la pièce de montage de façade et avec la partie de réception (18) recevant la section de crochet (11, 12).

7. Dispositif selon l'une des revendications précédentes, **caractérisé en ce que** deux sections de crochet (11, 12) orientées obliquement sont prévues sur la pièce de montage de façade et deux fentes obliques (14, 15) adaptées de façon appropriée sont prévues sur la partie de réception (18) pour recevoir les sections de crochet (11, 12).

8. Dispositif selon l'une des revendications précédentes, **caractérisé en ce que** le dispositif de suspension est conçu pour que la section de crochet (11, 12) et la partie de réception (18), à l'état reçu de la section de crochet (11, 12) dans la partie de réception (18), puissent être déplacées l'une par rapport à l'autre dans une direction verticale pour permettre un réglage en hauteur de l'élément de façade (2).

9. Dispositif selon l'une des revendications précédentes, **caractérisé en ce que** des moyens de réglage sont prévus pour le réglage latéral de l'élément de façade (2) dans une direction horizontale par rapport à la partie latérale de la partie de meuble.

10. Élément de meuble avec un élément de façade (2) qui peut être fixé à une partie latérale de l'élément de meuble, comprenant un dispositif (1) selon l'une des revendications précédentes.

11. Meuble avec une partie de meuble mobile par rapport à un corps de meuble, dans lequel il est prévu une partie de meuble selon l'une des revendications précédentes.
